# EUROPÄISCHE PATENTSCHRIFT

(11) **EP 2 766 593 B1**
(45) Veröffentlichungstag und Bekanntmachung des Hinweises auf die Patenterteilung: **10.06.2015**
(21) Anmeldenummer: 12770055.7
(22) Anmeldetag: 25.09.2012
(51) Int. Cl.: F02M 51/06, F02M 61/08, F02M 61/16

(54) **HYDRAULISCHER KOPPLER**
HYDRAULIC COUPLING
COUPLEUR HYDRAULIQUE

(30) Priorität: 14.10.2011 DE 102011084512
(43) Veröffentlichungstag der Anmeldung: 20.08.2014
(73) Patentinhaber: Robert Bosch GmbH, 70442 Stuttgart (DE)
(72) Erfinder: SCHMIEDERER, Dietmar, 71706 Markgroeningen (DE); SEBASTIAN, Thomas, 71729 Erdmannshausen (DE); JAKOBI, Andreas, 70563 Stuttgart (DE)
(86) Internationale Anmeldenummer: PCT/EP2012/068832
(87) Internationale Veröffentlichungsnummer: WO 2013/053594

(56) Entgegenhaltungen:
- EP-A1- 2 080 895
- EP-A1- 2 199 591
- DE-A1-102004 002 134
- DE-A1-102004 060 533
- DE-A1-102009 045 009

## Beschreibung

### Stand der Technik

Die Erfindung geht aus von einem hydraulischen Koppler, insbesondere für Kraftstoffeinspritzventile, nach dem Oberbegriff des Anspruchs 1.

Ein bekanntes Kraftstoffeinspritzventil (DE 10 2004 002 134 A1) weist einen zwischen einer Ventilnadel und einem piezoelektrischen Aktor axial eingespannten hydraulischen Koppler auf, der einen Gehäusetopf mit Topfboden und Topfmantel und einen im Gehäusetopf axial verschieblichen Kolben aufweist. Zwischen dem Kolben und dem Topfboden ist ein fluidgefüllter Kopplerspalt vorhanden. Auf der vom Kolben abgewandten Außenseite des Topfbodens ist eine erste Membran aus Stahl angeordnet, die mit dem Topfboden einen fluidgefüllten Ausgleichsraum begrenzt. Die erste Membran überdeckt dabei den Topfboden und ist randseitig am Topfmantel durch Schweißen befestigt. Der Ausgleichsraum ist über ein im Topfboden angeordnetes Drosselelement mit dem Kopplerspalt strömungsverbunden. Eine zweite Membran aus Stahl überdeckt an der vom Topfboden abgewandten Stirnseite des Gehäusetopfes einen zwischen Topfmantel und Kolben vorhandenen Ringspalt. Die ringförmige Membran ist mit ihrem äußeren Membranrand am Topfmantel und mit ihrem inneren Membranrand am Kolben durch Schweißen festgelegt. Zur Erzeugung eines Überdrucks im Ausgleichsraum wirkt eine Schraubendruckfeder, die sich im Ventilgehäuse abstützt, mit axial gerichteter Federkraft auf die erste Membran, wobei zwischen Schraubendruckfeder und erster Membran eine Druckverteilungsscheibe eingelegt ist, die mit einer mittleren Erhebung an dem zentralen Bereich der ersten Membran anliegt.

### Offenbarung der Erfindung

Der erfindungsgemäße hydraulische Koppler mit den Merkmalen des Anspruchs 1 hat den Vorteil, dass durch die zusätzliche axiale Federkraft bei Einhaltung einer im Ventileinbauzustand des Kopplers geforderten Kopplerkraft die Wandstärke der Membran klein gehalten und damit eine geringe Steifigkeit der Membran gewonnen werden kann. Durch die Ausbildung des Federelements als Federbügel hat auch das Federelement eine nur geringe Federsteifigkeit, so dass die mit der Wandstärkenreduzierung gewonnene Steifigkeitsreduzierung des Kopplers nicht aufgehoben wird. Insgesamt wird die Gesamtsteifigkeit des Kopplers vorteilhaft niedrig gehalten, so dass der Koppler seine Aufgabe des Ausgleichs temperaturbedingter, unterschiedlicher Längenveränderungen zweier Bauteilen mit unterschiedlichen Wärmeausdehnungskoeffizienten, zwischen denen er axial eingespannt ist, deutlich toleranzenger erfüllt. Darüber hinaus wird gegenüber einem als Schraubendruckfeder ausgebildeten Federelement ein wesentlicher Montagevorteil erzielt, da der Koppler nunmehr eine Komplettbaueinheit bildet und z.B. in ein Kraftstoffeinspritzventil ohne gesonderte Einzelmontage des Federelements eingebaut werden kann. Zudem kann die auf die Membran wirkende Federkraft vor dem Einbau des Kopplers eingestellt werden.

Durch die in den weiten Ansprüchen aufgeführten Maßnahmen sind vorteilhafte Weiterbildungen und Verbesserungen des im Anspruch 1 angegebenen hydraulischen Kopplers möglich.

Gemäß einer vorteilhaften Ausführungsform der Erfindung weist der Federbügel den Topfmantel übergreifende Federschenkel und eine die Federschenkel miteinander verbindende Federbrücke auf, die mit einem zentralen Bereich auf der Membran aufliegt. Die Festlegung des Federbügels ist mittels der Federschenkel vorgenommen, die an ihren von der Federbrücke abgekehrten Schenkelenden mit dem Topfmantel stoffschlüssig verbunden sind. Die Federbrücke ist konkav gewölbt, so dass in einfacher Weise der zentrale Auflagebereich realisiert ist. Durch diese konstruktive Gestaltung des Federbügels lässt sich durch mehr oder weniger weites axiales Aufschieben der Federschenkel auf den Gehäusetopf die gewünschte, auf die Membran wirkende Axialkraft vor dem stoffschlüssigen Festlegen der Federschenkel auf den Topfmantel sehr genau einstellen.

Gemäß einer vorteilhaften Ausführungsform der Erfindung weist der Federbügel zwei zur Federbrücke diametrale Federschenkel auf, und Federschenkel und Federbrücke sind einstückig aus einem Federband durch Stanzen oder Biegen hergestellt, so dass der Federbügel ein kostengünstig zu fertigendes Bauteil ist.

Gemäß einer vorteilhaften Ausführungsform der Erfindung verläuft das Federband im Bereich der Federbrücke in Windungen, wobei vorteilhaft die Windungen so geformt sind, dass die Federbrücke eine S-Form mit einem geraden mittleren Schenkel und zwei an jedem Ende des mittleren Schenkels sich fortsetzenden, gebogenen äußeren Schenkeln aufweist und die Längsachse des mittleren Schenkels und die Längsachsen der beiden Federschenkel in einer zur Federbrücke sich rechtwinklig erstreckenden Ebene liegen. Durch diese konstruktive Gestaltung der Federbrücke lässt sich die von dem Federbügel auf die Membran einwirkende axiale Federkraft sehr genau mit geringen Toleranzen justieren.

Gemäß einer vorteilhaften Ausführungsform der Erfindung ist das Federband aus hochfestem Federstahl hergestellt, wie er beispielsweise auch für die Membran verwendet wird.

### Kurze Beschreibung der Zeichnungen

Die Erfindung ist anhand eines in den Zeichnungen dargestellten Ausführungsbeispiels in der nachfolgenden Beschreibung näher erläutert. Es zeigen:
Figur 1 einen Längsschnitt eines Kraftstoffeinspritzventils mit einem hydraulischen Koppler,
Figur 2 eine vergrößerte Darstellung des Ausschnitts II in Figur 1,
Figur 3 eine Draufsicht eines Federbügels des hydraulischen Kopplers in Richtung III in Figur 2,
Figur 4 einen Schnitt längs der Linie IV - IV in Figur 3.

Das in Figur 1 im Längsschnitt dargestellte Kraftstoffeinspritzventil als Ausführungsbeispiel für ein allgemeines Ventil zum Zumessen eines strömenden Mediums, insbesondere eines Fluids, weist ein hohlzylindrisches Ventilgehäuse 11 auf, dessen eines Stirnende von einem eine Abspritz- oder Ventilöffnung 13 aufweisenden Düsen- oder Ventilkörper 12 abgeschlossen ist. Die Ventilöffnung 13 wird von einem nach außen öffnenden Ventilglied 14, das als Ventilnadel mit Schließkopf ausgebildet ist, gesteuert, also geschlossen oder freigegeben. Das Ventilglied wird von einem Aktor 16 gegen die Rückstellkraft einer an dem Ventilglied 14 und am Ventilkörper 12 sich abstützenden Rückstellfeder 15 betätigt, wobei infolge einer an den Aktor 16 angelegten elektrische Spannung das Ventilglied 14 über seinen Schließkopf die Ventilöffnung 13 freigibt. Der Aktor 16 besitzt einen elektrisch ansteuerbaren Piezomodul 19, auch Piezostack genannt, der mittels eines als Feder ausgebildeten Hohlkörpers 21 zwischen einer Abschlussplatte 18 und einem Abschlusskörper 20 eingespannt ist. Der Aktor 16 greift dabei über ein kardanisches Lager 17 an dem Ventilglied 14 an, wobei das kardanische Lager 17 zwischen dem schließkopffernen Ende der Ventilnadel des Ventilglieds 14 und der Abschlussplatte 18 des Aktors 16 ausgebildet ist.

In das vom Ventilkörper 12 abgekehrte Ende des Ventilgehäuses 11 ist ein Anschlussstück 22 fest eingesetzt. Das Anschlussstück 22 ist mit einem Fluidanschluss 23 und einem elektrischen Anschlussstecker 24 versehen. Vom Anschlussstecker 24 ist mittels eines aktorseitigen Kontaktglieds 25 und eines gehäuseseitigen Kontaktglieds 26 eine elektrische Verbindung zum Piezomodul 20 des Aktors 16 hergestellt. Elektrisch leitende Teile der beiden Kontaktglieder 25, 26 kontaktieren einander und sind an den Kontaktstellen miteinander verschweißt. Alternativ können die einander kontaktierenden Teile beider Kontaktglieder 25, 26 auch miteinander einstückig ausgeführt werden. Der Ventilkörper 12 und das Anschlussstück 22 sind über ein Rohr 27 fest miteinander verbunden, wobei die Rückstellfeder 15, der Aktor 16 und ein hydraulischer Koppler 30 im Rohr 27 aufgenommen sind. Der Aktor 16 stützt sich über den hydraulischen Koppler 30 am Ventilgehäuse 11, genauer gesagt an dem fest mit dem Ventilgehäuse 11 verbundenen Anschlussstück 22, ab.

Der in Figur 2 vergrößert im Längsschnitt dargestellte hydraulische Koppler 30 weist einen Gehäusetopf 31 mit Topfboden 311 und Topfmantel 312 sowie einen im Gehäusetopf 31 axial verschieblich geführten Kolben 33 auf. Der Gehäusetopf 31 ist in einer im Anschlussstück 22 ausgebildeten, sacklochartigen Ausnehmung 29 aufgenommen und am Anschlussstück 22 kardanisch gelagert. Die kardanische Lagerung ist in Figur 2 mit 32 gekennzeichnet. Der Kolben 33 ist fest mit dem Aktor 16 verbunden, wozu in den Kolben 33 ein zentraler Zentrierbolzen 34 mit einem vom Kolben 33 abstehenden, hohlen Bolzenkopf 341 fest eingesetzt, z. B. eingepresst, und der Abschlusskörper 20 des Aktors 16 mit einem axial abstehenden Zapfen 201 versehen ist, der mit einem im Durchmesser reduzierten Endabschnitt in den hohlen Bolzenkopf 341 eingepresst ist. Zwischen dem Kolben 33 und dem Topfboden 311 des Gehäusetopfs 31 ist ein mit Fluid, z.B. Öl, gefüllter Kopplerspalt 35 vorhanden, und auf der vom Kolben 33 abgekehrten Außenseite des Gehäusetopfes 31 ist eine dünne erste Membran 36 aus Stahl angeordnet, die einen mit dem Kopplerspalt 35 strömungsverbundenen Ausgleichsraum 37 auf der Außenseite des Gehäusetopfes 31 begrenzt. Die Membran 36 überspannt hierzu den Topfboden 311 und ist mit ihrem Membranrand am Topfmantel 312 befestigt, z.B. stoffschlüssig mit dem Topfmantel 312 verbunden. Der Stoffschluss ist in Figur 2 durch eine Schweißnaht 39 symbolisiert. Die in ihrer Formgestaltung für eine definierte Druckerzeugung im Ausgleichsraum 37 optimierte erste Membran 36 weist eine zentrale, konvexe Erhebung 361 und eine diese konzentrisch umschließende, konkave Ringmulde 362 auf. Die der Membran 36 zugewandte Bodenfläche des Topfbodens 311 ist an die Membranform angepasst. Ein Federelement 40 wirkt mit einer axial gerichteten Federkraft auf die Membran 36, so dass ein zusätzlicher Druck im fluidgefüllten Ausgleichsraum 37 aufgebaut wird.

Eine an der vom Topfboden 311 abgewandten Stirnseite des Gehäusetopfes 31 angeordnete, dünne zweite Membran 41 dichtet einen zwischen dem Kolben 33 und dem Topfmantel 312 des Gehäusetopfes 31 vorhandenen Ringspalt 42 fluiddicht ab. Die ebenfalls aus Stahl bestehende zweite Membran 41 ist hierzu ringförmig ausgebildet und an ihrem äußeren Membranrand mit dem Topfmantel 312 und an ihrem inneren Membranrand mit dem Kolben 33 jeweils stoffschlüssig verbunden. Alternativ kann der Stoffschluss am inneren Membranrand auch zu dem in den Kolben 33 eingepressten Zentrierbolzen 34 hergestellt sein. Die stoffschlüssigen Verbindungen sind in Figur 2 durch Schweißnähte 43 und 44 angedeutet. Die Strömungsverbindung zwischen Kopplerspalt 35 und Ausgleichsraum 37 ist durch mindestens eine Radialbohrung 38 im Topfmantel 312 hergestellt. Im Ausführungsbeispiel der Figur 2 sind zwei diametral angeordnete Radialbohrungen 38 vorhanden, die jeweils in dem von der ersten Membran 36 abgedichteten Ausgleichsraum 37 auf der Außenseite des Gehäusetopfes 31 und in dem von der zweiten Membran 41 abgedichteten Ringspalt 42 zwischen dem Kolben 33 und dem Topfmantel 312 des Gehäusetopfes 31 münden. Der Ringspalt 42 wirkt als Drossel für das zwischen Kopplerspalt 35 und Ausgleichsraum 37 srömende Fluid.

Das Federelement 40 ist als Federbügel 45 ausgebildet, der auf dem Gehäusetopf 31 festgelegt ist und mit axialer Vorspannung an der Membran 36 anliegt. Der Federbügel 45 weist mehrere, hier insgesamt zwei diametral angeordnete Federschenkel 46, 47 und eine die Federschenkel 46, 47 miteinander verbindende Federbrücke 48 auf. Die Federschenkel 46, 47 übergreifen den am Topfmantel 312 anliegenden Membranbereich und sind mit ihren von der Federbrücke 48 abgekehrten Schenkelenden stoffschlüssig auf dem Topfmantel 312 festgelegt. Der Stoffschluss ist in Figur 2 wiederum durch eine Schweißnaht 49 angedeutet. Die Federbrücke 48 überspannt den den Topfboden 311 überziehenden Membranbereich und presst sich an die erste Membran 36 an. Die Federbrücke 48 ist hierzu konkav gewölbt, weist also eine vom Brückenrand in den Zwischenraum zwischen den beiden Federschenkeln 46, 47 hineinragende Einwölbung auf, wobei die konkave Einwölbung der Federbrücke 48 einen zentralen Bereich 484 besitzt, der an die konvexe Erhebung 361 der Membran 36 formangepasst ist. Federbrücke 48 und Federschenkel 46, 47 sind einstückig aus einem Federband als Stanz-Biegeteil hergestellt, wobei als Bandmaterial hochfester Federstahl verwendet wird. Im Bereich der Federbrücke 48 verläuft das Federband in Windungen (Figur 3). Die Windungen sind so geformt, dass die Federbrücke 48 S-Form mit einem geraden mittleren Schenkel 481 und zwei sich an jeweils einem Ende des mittleren Schenkels 481 einstückig anschließenden, gebogenen äußeren Schenkel 482 und 483 aufweist und die Achse des mittleren Schenkels 481 und die Achsen der beiden Federschenkel 46, 47 in einer Ebene liegen, die sich rechtwinklig zur Ebene der Federbrücke 48 erstreckt. Der auf der konvexen Erhebung 361 der ersten Membran 36 aufliegende, formangepasste zentrale Bereich 484 der konkaven Einwölbung der Federbrücke 48 ist am mittleren Schenkel 481 ausgebildet, und von den äußeren Schenkeln 482 und 483 sind die Federschenkel 46 und 47 rechtwinklig abgebogen. Die Federschenkel 46,48 sind axial soweit auf den Gehäusetopf 31 aufgeschoben, dass die Federbrücke 48 mit der gewünschten Vorspannung auf die erste Membran 36 drückt.

## Patentansprüche

1. Hydraulischer Koppler, insbesondere für Kraftstoffeinspritzventile, mit einem Topfboden (311) und Topfmantel (312) aufweisenden Gehäusetopf (31), mit einem im Gehäusetopf (31) axial verschieblich geführten Kolben (33), mit einem zwischen Kolben (33) und Topfboden (311) vorhandenen, fluidgefüllten Kopplerspalt (35), mit einer auf der vom Kolben (33) abgekehrten Außenseite des Gehäusetopfes (31) angeordneten Membran (36), die einen mit dem Kopplerspalt (35) strömungsverbundenen Ausgleichsraum (37) begrenzt, und mit einem auf die Membran (36) mit axial gerichteter Federkraft wirkenden Federelement (40), **dadurch gekennzeichnet, dass** das Federelement (40) als ein am Gehäusetopf (31) festgelegter Federbügel (45) ausgebildet ist, der im Bereich des Topfbodens (311) mit axialer Vorspannung an der Membran (36) anliegt.

2. Hydraulischer Koppler nach Anspruch 1, **dadurch gekennzeichnet, dass** der Federbügel (45) den Topfmantel (312) übergreifende Federschenkel (46, 47) und eine die Federschenkel (46, 47) miteinander verbindende Federbrücke (48) aufweist, die mit einem zentralen Bereich an der Membran (36) anliegt.

3. Hydraulischer Koppler nach Anspruch 2, **dadurch gekennzeichnet, dass** die Federbrücke (48) konkav eingewölbt ist.

4. Hydraulischer Koppler nach Anspruch 2 oder 3, **dadurch gekennzeichnet, dass** die Festlegung des Federbügels (35) mittels der Federschenkel (46, 47) am Topfmantel (312) vorgenommen ist.

5. Hydraulischer Koppler nach Anspruch 4, **dadurch gekennzeichnet, dass** die von der Federbrücke (48) abgewandten Schenkelenden der Federschenkel (46, 47) mit dem Topfmantel (312) des Gehäusetopfes (31) stoffschlüssig verbunden sind.

6. Hydraulischer Koppler nach einem der Ansprüche 2 bis 5, **dadurch gekennzeichnet, dass** der Federbügel (45) zwei diametral angeordnete Federschenkel (46, 47) aufweist und Federschenkel (46, 47) und Federbrücke (48) einstückig aus einem Federband, vorzugsweise als Stanz-Biegeteil, hergestellt sind.

7. Hydraulischer Koppler nach Anspruch 6, **dadurch gekennzeichnet, dass** das Federband im Bereich der Federbrücke (48) in Windungen verläuft.

8. Hydraulischer Koppler nach Anspruch 7, **dadurch gekennzeichnet, dass** die Windungen so geformt sind, dass die Federbrücke (48) S-Form mit einem geraden mittleren Schenkel (481) und zwei sich an diesen beidendig anschließenden, gebogenen äußeren Schenkeln (482, 483) aufweist, wobei die Längsachse des mittleren Schenkels (481) der Federbrücke (48) und die Längsachsen der beiden Federschenkel (46, 47) in einer zur Federbrücke (48) sich rechtwinklig erstreckenden Ebene liegen.

9. Hydraulischer Koppler nach einem der Ansprüche 6 bis 8, **dadurch gekennzeichnet, dass** das Federband aus hochfestem Federstahl besteht.

10. Hydraulischer Koppler nach einem der Ansprüche 1 bis 9, **dadurch gekennzeichnet, dass** die Membran (36) den Topfboden (311) überspannt und mit ihrem Membranrand stoffschlüssig mit dem Topfmantel (312) verbunden ist.

11. Hydraulischer Koppler nach Anspruch 10, **dadurch gekennzeichnet, dass** die Membran (36) eine zentrale, konvexe Erhebung (361) und eine die Erhebung (361) umschließende, konkave Ringmulde (362) aufweist und die der Membran (36) zugewandte Bodenfläche des Topfbodens (311) an die Membranform angepasst ist und dass die konkav eingewölbte Federbrücke (48) des Federbügels (45) mit einem an die konvexe Erhebung (361) der Membran (36) formangepassten, zentralen Bereich (484) auf der Membran (36) aufliegt.

12. Hydraulischer Koppler nach einem der Ansprüche 1 bis 11, **dadurch gekennzeichnet, dass** zur Strömungsverbindung von Kopplerspalt (35) und Ausgleichsraum (37) im Topfmantel (312) des Gehäusetopfes (31) mindestens eine Radialbohrung (38) angeordnet ist, die einerseits zum Ausgleichsraum (37) und andererseits zu einem zwischen Kolben (33) und Topfmantel (312) des Gehäusetopfes (31) vorhandener Ringspalt (42) hin offen ist, und dass der Ringspalt (42) auf der vom Topfboden (311) abgewandten Stirnseite des Gehäusetopfes (31) von einer ringförmigen Membran (41) überdeckt ist, die mit ihrem äußeren Membranrand am Topfmantel (311) und mit ihrem inneren Membranrand am Kolben (33) jeweils fluiddicht festgelegt ist.

## Claims

1. Hydraulic coupler, in particular for fuel injection valves, having a housing pot (31) which has a pot base (311) and a pot casing (312), having a piston (33) which is guided in axially displaceable fashion in the housing pot (31), having a fluid-filled coupler gap (35) which exists between the piston (33) and pot base (311), having a diaphragm (36) which is arranged on the outer side, averted from the piston (33), of the housing pot (31) and which delimits a compensation chamber (37) which is connected in terms of flow to the coupler gap (35), and having a spring element (40) which acts with an axially directed spring force on the diaphragm (36), **characterized in that** the spring element (40) is in the form of a spring clip (45) which is fixed to the housing pot (31) and which, in the region of the pot base (311), bears with axial preload against the diaphragm (36).

2. Hydraulic coupler according to Claim 1, **characterized in that** the spring clip (45) has spring legs (46, 47) which engage over the pot casing (312) and has a spring bridge (48) which connects the spring legs (46, 47) to one another, which spring bridge bears by way of a central region against the diaphragm (36).

3. Hydraulic coupler according to Claim 2, **characterized in that** the spring bridge (48) has a concave inward bulge.

4. Hydraulic coupler according to Claim 2 or 3, **characterized in that** the fixing of the spring clip (45) is realized by way of the spring legs (46, 47) on the pot casing (312).

5. Hydraulic coupler according to Claim 4, **characterized in that** those leg ends of the spring legs (46, 47) which are remote from the spring bridge (48) are cohesively connected to the pot casing (312) of the housing pot (31).

6. Hydraulic coupler according to one of Claims 2 to 5, **characterized in that** the spring clip (45) has two diametrically arranged spring legs (46, 47), and the spring legs (46, 47) and spring bridge (48) are produced in one piece, preferably as a punched and bent part, from one spring strip.

7. Hydraulic coupler according to Claim 6, **characterized in that** the spring strip runs in windings in the region of the spring bridge (48).

8. Hydraulic coupler according to Claim 7, **characterized in that** the windings are shaped such that the spring bridge (48) has an S-shape with a straight central leg (481) and with two curved outer legs (482, 483) adjoining said central leg at both ends, wherein the longitudinal axis of the central leg (481) of the spring bridge (48) and the longitudinal axes of the two spring legs (46, 47) lie in a plane extending at right angles to the spring bridge (48).

9. Hydraulic coupler according to one of Claims 6 to 8, **characterized in that** the spring strip is composed of high-strength spring steel.

10. Hydraulic coupler according to one of Claims 1 to 9, **characterized in that** the diaphragm (36) spans the pot base (311) and is connected by way of its diaphragm edge to the pot casing (312) in cohesive fashion.

11. Hydraulic coupler according to Claim 10, **characterized in that** the diaphragm (36) has a central, convex elevation (361) and a concave annular depression (362) surrounding the elevation (361), and the base surface, facing toward the diaphragm (36), of the pot base (311) is adapted to the diaphragm shape, and **in that** the spring bridge (48), which has a concave inward bulge, of the spring clip (45) lies against the diaphragm (36) by way of a central region (484) which is adapted in terms of shape to the convex elevation (361) of the diaphragm (36).

12. Hydraulic coupler according to one of Claims 1 to 11, **characterized in that**, for the connection in terms of flow between the coupler gap (35) and compensation chamber (37), there is arranged in the pot casing (312) of the housing pot (31) at least one radial bore (38) which is open at one side to the compensation chamber (37) and at the other side to an annular gap (42) that exists between the piston (33) and pot casing (312) of the housing pot (31), and **in that** the annular gap (42) is covered, on that face side of the housing pot (31) which is averted from the pot base (311), by an annular diaphragm (41) which is fixed in fluid-tight fashion by way of its outer diaphragm edge to the pot casing (311) and by way of its inner diaphragm edge to the piston (33).

## Revendications

1. Coupleur hydraulique, en particulier pour des soupapes d'injection de carburant, comprenant un pot de boîtier (31) présentant un fond de pot (311) et une enveloppe de pot (312), un piston (33) guidé de manière à pouvoir coulisser axialement dans le pot de boîtier (31), un interstice de coupleur (35) rempli de fluide, situé entre le piston (33) et le fond de pot (311), une membrane (36) disposée du côté extérieur du pot de boîtier (31) opposé au piston (33), laquelle limite un espace de compensation (37) en liaison fluidique avec l'interstice de coupleur (35), et un élément de ressort (40) agissant sur la membrane (36) avec une force de ressort orientée axialement, **caractérisé en ce que** l'élément de ressort (40) est réalisé sous forme d'étrier à ressort (45) fixé sur le pot de boîtier (31), lequel s'applique dans la région du fond de pot (311) avec une précontrainte axiale contre la membrane (36).

2. Coupleur hydraulique selon la revendication 1, **caractérisé en ce que** l'étrier à ressort (45) présente des branches de ressort (46, 47) venant en prise par le dessus avec l'enveloppe de pot (312) et un pont de ressort (48) reliant l'une à l'autre les branches de ressort (46, 47), lequel s'applique avec une région centrale contre la membrane (36).

3. Coupleur hydraulique selon la revendication 2, **caractérisé en ce que** le pont de ressort (48) présente une courbure concave.

4. Coupleur hydraulique selon la revendication 2 ou 3, **caractérisé en ce que** la fixation de l'étrier à ressort (45) s'effectue au moyen des branches de ressort (46, 47) sur l'enveloppe de pot (312).

5. Coupleur hydraulique selon la revendication 4, **caractérisé en ce que** les extrémités de branche des branches de ressort (46, 47) opposées au pont de ressort (48) sont reliées par liaison de matière à l'enveloppe de pot (312) du pot de boîtier (31).

6. Coupleur hydraulique selon l'une quelconque des revendications 2 à 5, **caractérisé en ce que** l'étrier à ressort (45) présente deux branches de ressort disposées diamétralement (46, 47) et les branches de ressort (46, 47) et le pont de ressort (48) sont fabriqués d'une seule pièce en bande à ressort, de préférence sous forme de pièce estampée-cintrée.

7. Coupleur hydraulique selon la revendication 6, **caractérisé en ce que** la bande à ressort s'étend en spires dans la région du pont de ressort (48).

8. Coupleur hydraulique selon la revendication 7, **caractérisé en ce que** les spires sont formées de telle sorte que le pont de ressort (48) présente une forme en S avec une branche centrale droite (481) et deux branches extérieures courbes (482, 483) se raccordant à celle-ci aux deux extrémités, l'axe longitudinal de la branche centrale (481) du pont de ressort (48) et les axes longitudinaux des deux branches de ressort (46, 47) se trouvant dans un plan s'étendant à angle droit par rapport au pont de ressort (48).

9. Coupleur hydraulique selon l'une quelconque des revendications 6 à 8, **caractérisé en ce que** la bande à ressort se compose d'acier à ressort de grande résistance.

10. Coupleur hydraulique selon l'une quelconque des revendications 1 à 9, **caractérisé en ce que** la membrane (36) s'étend par-dessus le fond de pot (311) et est connectée par liaison de matière à l'enveloppe de pot (312) par le biais de son bord de membrane.

11. Coupleur hydraulique selon la revendication 10, **caractérisé en ce que** la membrane (36) présente un rehaussement central convexe (361) et un creux annulaire concave (362) entourant le rehaussement (361) et la surface de fond du fond de pot (311) tournée vers la membrane (36) est adaptée à la forme de la membrane et **en ce que** le pont de ressort de courbure concave (48) de l'étrier à ressort (45) s'applique sur la membrane (36) avec une région centrale (484) dont la forme est adaptée au rehaussement convexe (361) de la membrane (36).

12. Coupleur hydraulique selon l'une quelconque des revendications 1 à 11, **caractérisé en ce que** pour la liaison fluidique de l'interstice de coupleur (35) et de l'espace de compensation (37) dans l'enveloppe de pot (312) du pot de boîtier (31), il est prévu au moins un alésage radial (38), lequel est ouvert d'une part vers l'espace de compensation (37) et d'autre part vers un interstice annulaire (42) prévu entre le piston (33) et l'enveloppe de pot (312) du pot de boîtier (31), et **en ce que** l'interstice annulaire (42) est recouvert du côté frontal du pot de boîtier (31) opposé au fond de pot (311) par une membrane annulaire (41) qui est à chaque fois fixée de manière étanche aux fluides avec son bord de membrane extérieur contre l'enveloppe de pot (311) et avec son bord de membrane intérieur contre le piston (33).
